# EUROPÄISCHE PATENTSCHRIFT

(11) **EP 3 988 221 B1**
(45) Veröffentlichungstag und Bekanntmachung des Hinweises auf die Patenterteilung: **02.10.2024**
(21) Anmeldenummer: 21200848.6
(22) Anmeldetag: 05.10.2021
(51) Int. Cl.: B08B 9/043, B05B 13/06, B05B 3/06, B05B 3/04, B05B 1/14

(54) **ROTORDÜSE**
ROTOR NOZZLE
BUSE DE ROTOR

(30) Priorität: 21.10.2020 DE 102020127697
(43) Veröffentlichungstag der Anmeldung: 27.04.2022
(73) Patentinhaber: Hammelmann GmbH, 59302 Oelde (DE)
(72) Erfinder: STOFFERS, Fabian, 33378 Rheda-Wiedenbrück (DE); STOFFERS, Christian, 33378 Rheda-Wiedenbrück (DE); HINSCHEN, Jannick, 59302 Oelde (DE)
(74) Vertreter: Dantz, Jan Henning

(56) Entgegenhaltungen:
- EP-A2- 0 077 562
- JP-A- 2010 214 295

## Beschreibung

Die Erfindung betrifft eine Rotordüse gemäß dem Oberbegriff des Anspruchs 1.

Solche Rotordüsen finden beispielsweise und insbesondere bei der Innenreinigung von Rohren Verwendung, um z.B. Ablagerungen in WärmetauscherRohren zu entfernen. Dabei steht das Fluid, mit dem die Reinigung erfolgt, unter einem hohen Druck von bis 4000 bar.

Die Rotordüse weist einen auf einem Trägerelement drehbar gelagerten Düsenkopf mit mindestens einer, üblicherweise mehreren in gleichem Winkelabstand zueinander angeordnete Abtragsdüsen auf.

Diese Abtragsdüsen stehen flüssigkeitsoffen dauerhaft mit einer zentralen Axialbohrung des Trägerelements in Verbindung, wobei in Funktion die unter Druck stehende Flüssigkeit über die Abtragsdüsen seitlich aus dem Düsenkopf austritt.

Die Abtragsdüsen sind abständig zur Radialen ausgerichtet, so dass sich beim Austritt der Flüssigkeit ein Drehmoment ergibt, durch das der Düsenkopf in Rotation versetzt wird.

Die Abbremsung der Rotordüse kann über eine aktive Bremse, z.B. eine Wirbelstrombremse oder über Reibung an der Mantelfläche durch Luft oder die austretende Flüssigkeit erfolgen.

Die Abtragsdüsen der bekannten Rotordüse erfüllen also jeweils zwei Aufgaben, nämlich zum einen den Abtrag von an der Innenfläche eines zu bearbeitenden Rohres anhaftendem Belag sowie die eines rotierenden Antriebs.

Allerdings hat sich gezeigt, dass damit erhebliche Nachteile verbunden sind, insbesondere mit zunehmender Betriebsdauer.

So ist durch diese Konzeption ein zunehmender Verschleiß der Düsenbohrungen zu beklagen, insbesondere in der Form, dass sich ihr Durchmesser vergrößert, wodurch sich der Volumenstrom erhöht, bei gleichbleibendem Betriebsdruck.

Dies führt zu einem höheren Drehmoment und somit zu einer höheren Drehzahl, bei der sich jedoch das Reinigungsergebnis verschlechtert.

Darüber hinaus kann die Mantelfläche des Düsenkopfes durch die sich ergebenden erhöhten Fliehkräfte zerstört werden, wobei sich unter Umständen Bruchstücke aus der Mantelfläche lösen, die nicht mehr aus dem zu bearbeitendem Rohr entfernt werden können, so dass eine weitere Nutzung des Rohres ausgeschlossen ist.

Bei ungebremsten Rotordüsen, also bei solchen ohne aktive Bremsung, reicht schon ein geringer Verschleiß der Düsenbohrungen aus, um den Mantel des Düsenkopfes durch die höhere Drehzahl zu zerstören. Der zunächst geringe Volumenstromanstieg ist, wenn überhaupt, von der Bedienungsperson nur schwer erkennbar.

Neben der Gefahr der Beschädigung des zu bearbeitenden Rohres ist auch der Düsenkopf selbst bei entsprechendem Verschleiß nicht mehr nutzbar und stellt daher auch aus wirtschaftlicher Hinsicht ein Problem dar.

Aus der JP 2010-214295A ist eine gattungsgemäße Rotordüse gemäß dem Oberbegriff des Anspruchs 1 bekannt, bei der zum Antrieb der Rotordüse Antriebsdüsen vorgesehen sind, die mit Abstand zur Radialen verlaufen und in eine zwischen dem rotierend antreibbaren Düsenkopf und dem Trägerelement befindliche Ringkammer münden, die sich über die gesamte Länge des Düsenkopfes erstreckt.

Aus der EP 0 077 562 A2 ist ein Rohrreinigungsgerät für Kanalisationsleitungen bekannt, bei dem die Antriebsdüsen winklig zur Längsachse eines Stators und Rotors ausgerichtet sind.

Der Erfindung liegt die Aufgabe zugrunde, eine Rotordüse der gattungsgemäßen Art so weiterzuentwickeln, dass ihre Funktionssicherheit verbessert und ihre Standzeit erhöht wird.

Diese Aufgabe wird durch eine Rotordüse mit den Merkmalen des Anspruchs 1 gelöst.

Gemäß der Erfindung steht die mindestens eine Antriebsdüse je nach Rotationsstellung des Düsenkopfes über eine Durchgangsbohrung des Trägerelementes mit der Axialbohrung in Verbindung, so dass die mindestens eine Antriebsdüse kurzzeitig mit der unter Hochdruck stehenden Flüssigkeit gespeist wird, indem die mit der Axialbohrung in Verbindung stehende Durchgangsbohrung mit dem Eingang der mindestens einen Antriebsdüse in Deckung gebracht wird.

Während die Abtragsdüsen mit dem zum Abtrag der Ablagerungen auf den Innenflächen des jeweiligen Rohres mit optimalem Druck der Flüssigkeit betrieben werden können, ist der für die Funktion der Antriebsdüsen notwendige Druck durch entsprechende Gestaltung der Antriebsdüse so beeinflussbar, dass die notwendige Rotation gewährleistet ist, gleichzeitig jedoch der Verschleiß der Antriebsdüse aufgrund der abständig zur Radialen ausgerichteten Position minimiert wird.

Die Abtragsdüsen werden gemeinsam und gleichzeitig mit der unter Druck stehenden Flüssigkeit gespeist, wozu eine umfängliche Ringkammer vorgesehen sein kann, die flüssigkeitsoffen einerseits mit den Abtragsdüsen und andererseits über Querbohrungen mit der Axialbohrung des Trägerelements in Verbindung steht. Unabhängig von der Drehzahl des Düsenkopfes werden die Abtragsdüsen permanent mit Hochdruck-Flüssigkeit versorgt. D.h. die Abtragsdüsen dienen ausschließlich der Reinigung der Innenwand eines Rohres.

Die Antriebsdüsen hingegen können hinsichtlich ihres Einsatzes gesteuert werden. Dazu sind Durchgangsbohrungen durch die Wandung des Trägerelements geführt, die bei entsprechender Rotationsstellung des Düsenkopfes mit den Antriebsdüsen flüssigkeitsoffen in Verbindung stehen.

So können die Antriebsdüsen kurzzeitig mit der unter Hochdruck stehenden Flüssigkeit gespeist werden, beispielsweise pro Umdrehung zweimal, indem zwei solcher mit der Axialbohrung in Verbindung stehende Durchgangsbohrungen mit dem Eingang der Antriebsdüse in Deckung gebracht werden.

Aufgrund der sehr kurzen Beaufschlagung der Antriebsdüsen mit Hochdruck-Flüssigkeit während der Rotation des Düsenkopfes ist der Verschleiß der Antriebsdüsen deutlich reduziert. Dies wiederum führt über einen längeren Zeitraum als bisher zu einer konstant bleibenden Drehzahl des Düsenkopfes mit Verbesserung des Reinigungsergebnisses.

Überdies kann ein Düsenverschleiß sicherer erkannt und ein Bersten des Mantels des Düsenkopfes vermieden werden. Daraus ergibt sich ein wesentlicher wirtschaftlicher Vorteil, da eine Ersatzbeschaffung der Rotordüse bzw. des Düsenkopfes einhergehend mit einer Betriebsunterbrechung in deutlich längeren Zeitabständen, wenn überhaupt erforderlich wird.

Weitere vorteilhafte Ausbildungen der Erfindung sind in den Unteransprüchen gekennzeichnet.

Ein Ausführungsbeispiel wird nachfolgend anhand der beigefügten Zeichnungen beschrieben.

Es zeigen:
- Figur 1: eine erfindungsgemäße Rotordüse in einem Längsschnitt
- Figur 2: einen Querschnitt durch die Rotordüse im Bereich der Abtragsdüsen
- Figur 3: einen Querschnitt durch die Rotordüse im Bereich der Antriebsdüsen.

In der Figur 1 ist eine Rotordüse dargestellt, mit einem Trägerelement 1 und einem Düsenkopf 4, der drehbar auf einem Tragzapfen 2 des Trägerelements 1 gelagert ist, wobei zur Drehbewegung ein hydraulischer Antrieb vorgesehen ist.

Hierzu weist das Trägerelement 1 eine Axialbohrung 3 auf, die als bis in den Tragzapfen 2 geführte Sackbohrung ausgebildet ist und über die eine unter hohem Druck stehende Flüssigkeit führbar ist.

Wie insbesondere die Figur 2 sehr deutlich wiedergibt, sind im Düsenkopf 4 über den Umfang verteilt Abtragsdüsen 5 vorgesehen, die flüssigkeitsoffen mit der Axialbohrung 3 in Verbindung stehen, mittels derer beispielsweise an der Innenwand eines Rohres anhaftende Verschmutzungen oder dergleichen abtragbar sind.

Für einen ständigen und für alle Abtragsdüsen 5 gleichmäßigen Flüssigkeitsstrom stehen Düsenbohrungen 6 mit einer Ringkammer 10 in Verbindung, die wiederum über Querbohrungen 11 im Tragzapfen 2 mit der unter hohem Druck stehenden Flüssigkeit, die durch die Axialbohrung 3 geführt ist, gespeist wird.

Zum Drehantrieb des Düsenkopfes 4 ist in Strömungsrichtung der Flüssigkeit vor den Abtragsdüsen 5 angeordnet eine Reihe gleichfalls umfänglich verteilter Antriebsdüsen 7 in den Düsenkopf 4 eingebracht, über die ebenfalls aus der Axialbohrung 3 zugeführte Flüssigkeit führbar ist und zwar derart, dass der Düsenkopf 4 gegenüber dem Trägerelement 1 rotiert.

Ein dazu notwendiges Drehmoment wird gemäß der Erfindung dadurch erreicht, dass, wie besonders deutlich in der Figur 3 zu erkennen ist, die Antriebsdüsen 7 mit einem Abstand A zur Radialen R angeordnet ist, wobei der Abstand A einen Hebelarm bildet.

Zur Aufbringung des Drehmoments sind die Antriebsdüsen 7 jeweils über eine Zuführbohrung 8 im Düsenkopf 4 zum Flüssigkeitsdurchtritt mit mindestens einer Durchgangsbohrung 9 des Tragzapfens 2 in Wirkverbindung bringbar, die zur Axialbohrung 3 hin offen ist.

Im Beispiel sind bei Anordnung von vier Antriebsdüsen 7, die in gleichem Winkelabstand zueinander angeordnet sind, zwei sich gegenüberliegende Durchgangsbohrungen 9 vorgesehen, so dass jede Antriebsdüse 7 bei jeder Umdrehung des Düsenkopfes 4 zweimal zum Einsatz kommt. Im Übrigen sind die Antriebsdüsen 7, in Strömungsrichtung der Flüssigkeit gesehen, vor den Abtragsdüsen angeordnet.

Die gezeigte Anordnung sowohl der Antriebsdüsen 7 wie auch der Durchgangsbohrungen 9 ist lediglich beispielhaft. Denkbar sind auch andere Anordnungen sowohl hinsichtlich der Anzahl der Antriebsdüsen 7 und/oder der Durchgangsbohrungen 9 wie auch hinsichtlich der Abstände A zu den Radialen R.

Zweckmäßigerweise sind die Zuführbohrungen 8 parallel zu einer zugeordneten Radialen R angeordnet. Entscheidend ist jedoch, dass der Flüssigkeitsaustritt aus der Antriebsdüse 7 mit Abstand A zur Radialen R erfolgt.

### Bezugszeichenliste

- 1: Trägerelement
- 2: Tragzapfen
- 3: Axialbohrung
- 4: Düsenkopf
- 5: Abtragsdüse
- 6: Düsenbohrungen
- 7: Antriebsdüse
- 8: Zuführbohrung
- 9: Durchgangsbohrung
- 10: Ringkammer
- 11: Querbohrung

- A: Abstand
- R: Radiale

## Patentansprüche

1. Rotordüse, mit einem eine Axialbohrung (3) zur Zuführung einer unter Druck stehenden Flüssigkeit aufweisenden Trägerelement (1), einem darauf drehbar gelagerten und durch ein hydraulisch erzeugtes Drehmoment rotierend antreibbaren Düsenkopf (4), der mindestens eine mit der Axialbohrung (3) flüssigkeitsoffen in Verbindung stehende, seitlich austretende Abtragsdüse (5) aufweist, wobei die Abtragsdüse (5) radial ausgerichtet ist und der Düsenkopf (4) mindestens eine seitlich austretende, separate Antriebsdüse (7) aufweist, die mit einem Abstand (A) zur Radialen (R) verläuft, **dadurch gekennzeichnet, dass** die mindestens eine Antriebsdüse (7) je nach Rotationsstellung des Düsenkopfes (4) über eine Durchgangsbohrung (9) des Trägerelementes (1) mit der Axialbohrung (3) in Verbindung steht, so dass die mindestens eine Antriebsdüse (7) kurzzeitig mit der unter Hochdruck stehenden Flüssigkeit gespeist wird, indem die mit der Axialbohrung (3) in Verbindung stehende Durchgangsbohrung (9) mit dem Eingang der mindestens einen Antriebsdüse (7) in Deckung gebracht wird.

2. Rotordüse nach Anspruch 1, **dadurch gekennzeichnet, dass** mehrere, über den Umfang verteilte Antriebsdüsen (7) vorgesehen sind, die über Zuführbohrungen (8) der Antriebsdüsen (7) mit den Durchgangsbohrungen (9) in Wirkverbindung bringbar sind.

3. Rotordüse nach Anspruch 1 oder 2, **dadurch gekennzeichnet, dass** die Durchgangsbohrung (9) radial ausgerichtet ist.

4. Rotordüse nach einem der vorhergehenden Ansprüche, **dadurch gekennzeichnet, dass** bei Anordnung mehrerer Antriebsdüsen (7) diese in gleichem oder unterschiedlichem Winkelabstand zueinander angeordnet sind.

5. Rotordüse nach einem der vorhergehenden Ansprüche, **dadurch gekennzeichnet, dass** eine Zuführbohrung (8) der Antriebsdüse (7) parallel zur Radialen (R) verläuft.

6. Rotordüse nach einem der vorhergehenden Ansprüche, **dadurch gekennzeichnet, dass** die Antriebsdüsen (7) in Strömungsrichtung der Flüssigkeit vor den Abtragsdüsen (5) angeordnet sind.

7. Rotordüse nach einem der vorhergehenden Ansprüche, **dadurch gekennzeichnet, dass** die Abtragsdüsen (5) in eine umfängliche Ringkammer (10) münden, die jeweils über eine Querbohrung (11) mit der Axialbohrung (3) flüssigkeitsoffen in Verbindung steht.

8. Rotordüse nach einem der vorhergehenden Ansprüche, **dadurch gekennzeichnet, dass** mehrere Durchgangsbohrungen (9) vorgesehen sind.

9. Rotordüse nach einem der vorhergehenden Ansprüche, **dadurch gekennzeichnet, dass** zwei Durchgangsbohrungen (9) vorgesehen sind, die sich gegenüberliegend angeordnet sind.

10. Rotordüse nach einem der vorhergehenden Ansprüche, **dadurch gekennzeichnet, dass** die Antriebsdüsen (7) im Betrieb der Rotordüse in Intervallen mit den Durchgangsbohrungen (9) in Wirkverbindung bringbar sind.

## Claims

1. Rotor nozzle, having a carrier element (1) which has an axial bore (3) for supplying a pressurized liquid, a nozzle head (4) which is rotatably mounted thereon and can be driven in rotation by a hydraulically generated torque, which has at least one laterally emerging removal nozzle (5) which is connected to the axial bore (3) in a fluid-open manner, the removal nozzle (5) being radially aligned and the nozzle head (4) having at least one laterally emerging, separate drive nozzle (7), which extends at a distance (A) from the radial (R), **characterized in that** the at least one drive nozzle (7) is connected to the axial bore (3) via a through bore (9) of the support element (1), depending on the rotational position of the nozzle head (4), so that the at least one drive nozzle (7) is briefly fed with the liquid under high pressure by bringing the through bore (9) connected to the axial bore (3) into alignment with the inlet of the at least one drive nozzle (7).

2. Rotor nozzle according to claim 1, **characterized in that** several drive nozzles (7) distributed over the circumference are provided, which are connected via feed bores (8) of the drive nozzles (7) with the through bores (9) can be brought into operative connection.

3. Rotor nozzle according to claim 1 or 2, **characterized in that** the through bore (9) is radially aligned.

4. Rotor nozzle according to one of the preceding claims, **characterized in that** when several drive nozzles (7) are arranged, they are arranged at the same or different angular distance from each other.

5. Rotor nozzle according to one of the preceding claims, **characterized in that** a feed bore (8) of the drive nozzle (7) runs parallel to the radial (R).

6. Rotor nozzle according to one of the preceding claims, **characterized in that** the drive nozzles (7) are positioned in the direction of flow of the liquid upstream of the removal nozzles (5).

7. Rotor nozzle according to one of the preceding claims, **characterized in that** the removal nozzles (5) open into a circumferential annular chamber (10), each of which is connected to the axial bore (3) via a transverse bore (11).

8. Rotor nozzle according to one of the preceding claims, **characterized in that** that a plurality of through bores (9) are provided.

9. Rotor nozzle according to one of the preceding claims, **characterized in that** two through bores (9) are provided which are arranged opposite each other.

10. Rotor nozzle according to one of the preceding claims, **characterized in that** the drive nozzles (7) can be brought into operative connection with the through bores (9) at intervals during operation of the rotor nozzle.

## Revendications

1. Buse de rotor, avec un élément de support (1) présentant un alésage axial (3) pour l'amenée d'un liquide sous pression, une tête de buse (4) montée de manière rotative sur celui-ci et pouvant être entraînée en rotation par un couple de rotation généré hydrauliquement, qui présente au moins une buse d'enlèvement (5) sortant latéralement et communiquant avec l'alésage axial (3) de manière ouverte au liquide, la buse d'enlèvement (5) étant orientée radialement et la tête de buse (4) présentant au moins une buse d'entraînement (7) séparée sortant latéralement, qui s'étend à une distance (A) de la radiale (R), **caractérisée en ce que** ladite au moins une buse d'entraînement (7) est en communication avec l'alésage axial (3) par l'intermédiaire d'un alésage de passage (9) de l'élément de support (1) en fonction de la position de rotation de la tête de buse (4), de sorte que ladite au moins une buse d'entraînement (7) est temporairement alimentée par le liquide sous haute pression du fait que l'alésage de passage (9) communiquant avec l'alésage axial (3) est mis en coïncidence avec l'entrée de ladite au moins une buse d'entraînement (7).

2. Buse de rotor selon la revendication 1, **caractérisée en ce qu'**il est prévu plusieurs buses d'entraînement (7) réparties sur la périphérie, qui peuvent être mises en communication active avec les alésages de passage (9) par l'intermédiaire d'alésages d'amenée (8) des buses d'entraînement (7).

3. Buse de rotor selon la revendication 1 ou 2, **caractérisée en ce que** l'alésage de passage (9) est orienté radialement.

4. Buse de rotor selon l'une des revendications précédentes, **caractérisée en ce que** dans le cas de la disposition de plusieurs buses d'entraînement (7), celles-ci sont disposées à une distance angulaire identique ou différente les unes des autres.

5. Buse de rotor selon l'une des revendications précédentes, **caractérisée en ce qu'**un alésage d'amenée (8) de la buse d'entraînement (7) s'étend parallèlement à la radiale (R).

6. Buse rotative selon l'une des revendications précédentes, **caractérisée en ce que** les buses d'entraînement (7) sont disposées en amont des buses d'enlèvement (5) dans le sens d'écoulement du liquide.

7. Buse rotative selon l'une des revendications précédentes, **caractérisée en ce que** les buses d'enlèvement (5) débouchent dans une chambre annulaire périphérique (10) qui communique avec l'alésage axial (3) de manière ouverte au liquide par l'intermédiaire d'un alésage transversal respectif (11).

8. Buse de rotor selon l'une des revendications précédentes, **caractérisée en ce que** plusieurs alésages de passage (9) sont prévus.

9. Buse de rotor selon l'une des revendications précédentes, **caractérisée en ce qu'**il est prévu deux alésages de passage (9) qui sont disposés en face l'un de l'autre.

10. Buse de rotor selon l'une des revendications précédentes, **caractérisée en ce que** les buses d'entraînement (7) peuvent être mises en communication active avec les alésages de passage (9) à intervalles pendant le fonctionnement de la buse de rotor.
